# EUROPÄISCHE PATENTSCHRIFT

(11) **EP 2 623 423 B1**
(45) Veröffentlichungstag und Bekanntmachung des Hinweises auf die Patenterteilung: **02.09.2015**
(21) Anmeldenummer: 13153333.3
(22) Anmeldetag: 30.01.2013
(51) Int. Cl.: B65B 25/14, B65B 53/06

(54) **Anordnung für einen Schrumpffolienerhitzer**
Assembly for a shrink film heater
Agencement pour un chauffage de feuille d'emballage

(30) Priorität: 03.02.2012 DE 202012100369 U
(43) Veröffentlichungstag der Anmeldung: 07.08.2013
(73) Patentinhaber: Eberth, Armin, 83416 Saaldorf-Surheim (DE)
(72) Erfinder: Waldmann, Manfred, 83416 Saaldorf-Surheim (DE)
(74) Vertreter: Uphoff, Georg Josef

(56) Entgegenhaltungen:
- DE-A1- 3 516 609
- FR-A5- 2 082 861
- US-A- 3 662 512
- US-A1- 2005 022 469

## Beschreibung

Dieser Erfindung liegt folgende Aufgabe zu Grunde: Erhitzen von Luft und Erzeugen eines zirkulierenden Luftstroms, um Papierstapel, die mit Schrumpffolie eingeschlagen sind, zu schrumpfen.

Im Stand der Technik ist beispielsweise mit US2005/0022469A1 eine Anordnung zum Erhitzen von Schrumpfschläuchen ("heat shrink sleeve") für Flaschen enthalten, welche dazu geeignet sein soll, Konsumenten individuelle Folienschläuche auf Kleinartikel wie Flaschen aufschrumpfen zu lassen. Dabei wird ein Flasche in einen Vorerhitzer gehoben und danach in eine Aufschrumpfkammer. In der Aufschrumpfkammer wird erhitzte Luft durch einen Schlitz eingeblasen. Die Heißluft wird vorzugsweise durch Stahlwolle diffundiert wird.
Diese Anordnung ist zum Einsatz bei Packgut grundsätzlich ungeeignet, insbesondere fehlt es an einer kontrollierten Luftzirkulation in der Aufschrumpfkammer. Für den von der Erfindung vorgesehenen Zweck ist die Anordnung schon deswegen ungeeignet, weil es nicht um das Aufschrumpfen von Verpackungsschrumpffolie geht, sondern nur zum Aufbringen von individuellen Schrumpfschläuchen auf Kleinwaren geeignet ist.
DE3516609A1 ist ein Erhitzer für Schrumpffolie auf Packgut offenbart, der vertikal verfahrbar ringförmig abschnittsweise Heißluft auf die Schrumpffolie aufbringt. Dieses Verfahren ist zeitraubend und erlaubt es nicht, Folie auf Packgut schnell und energiesparend unter Ausnutzung der Luftzirkulation im Erhitzer aufzuschrumpfen.

Zur Anordnung ist wie folgt auszuführen:
Auf einem Gestell wird ein Schrumpffolienerhitzer (2) montiert, in den von unten eine Hubrollenbahn (1) eingehoben wird.

Die Hubrollenbahn (1) wird mittels eines beliebigen Förderelements beschickt, z.B. mittels eines Kettenförderers.

Der Grundaufbau des Erhitzers (2) besteht aus einem Gerüst in seinem Inneren. Von außen wird dieses Gerüst rundum mit Dämmplatten verkleidet.
Der Schrumpfraum des Erhitzers (2) ist an der Unterseite durch zwei horizontal verfahrbare Schiebetüren geschlossen. Der Antrieb der Schiebetüren erfolgt über einen gemeinsamen, elektrisch angetriebenen Getriebemotor. Dieser treibt eine Gleichlaufwelle an, auf der zwei Kettenräder und Ketten montiert sind. Durch die Gleichlaufwelle und den gemeinsamen Antrieb werden die Schiebetüren symmetrisch aufund zugefahren.

Vorzugsweise ist der Erhitzer (2) nur mit einer einzigen Öffnung ausgestattet, die dem Einlass und dem Auslass des Packgutes (3) dient. Diese Öffnung sollte bodenseitig ausgeführt sein. Es aber auch denkbar, dass die Beschickung des Erhitzers durch mehrere bodenseitige Öffnungen erfolgt.

Im Inneren des Erhitzers (3) befindet sich ein Luftleitsystem mit einem Ventilator. Der Ventilator hat die Aufgabe, Luft durch das Heizelement strömen zu lassen und einen zirkulierenden Luftstrom im gesamten Erhitzer (2) zu erzeugen. Im oberen Bereich des Schrumpfraums sorgt ein Luftleitdach für eine gleichmäßige Verteilung der heißen Luft im Schrumpfraum.
In der Hubrollenbahn (1) befindet sich ebenfalls ein Teil des Luftleitsystems. Wird die Hubrollenbahn (1) in den Erhitzer (2) gehoben, schließt sich der Zirkulationskreislauf und die Luft kann zirkulieren.

Während der Luftzirkulation wird durch den Luftabsaugkanal (4) in der Hubrollenbahn (1) und der zirkulierenden Luft eine Saugwirkung unter der Palette erzeugt. Diese sorgt dafür, dass sich die Folie während des Schrumpfens fest an den unteren Bereich der Palette anlegt.

Die heiße Luft wird durch das Heizelement erzeugt. Erfolgt der Betrieb des Schrumpfofens mit Gas, kommt ein Wärmetauscher zum Einsatz. Beim elektrischen Beheizen wird ein Heizregister mit mehreren Heizstäben eingesetzt.

Die Hubrollenbahn (1) wird mit vier Ketten, mittels eines elektrisch angetriebenen Getriebemotors, angehoben. Dabei wird die Rollenbahn (1) an den Säulen des Gestells in vier Führungsschienen geführt. Hat die Hubrollenbahn die obere Position erreicht, erfolgt durch das Anheben der Bahn gleichzeitig eine Abdichtung zwischen dem Luftabsaugkanal (4) der Hubrollenbahn und dem Ansaugstutzen des Erhitzers. Der Zirkulationskreislauf für die Luft ist dadurch geschlossen.

Der Funktionsablauf lässt sich wie folgt beschreiben:
Ein mit Schrumpffolie eingefalteter Papierstapel (3) wird auf die Hubrollenbahn (1) gefördert.
Um das Einheben der Hubrollenbahn (1) zu ermöglichen, werden die Schiebetüren aufgefahren und die Hubrollenbahn (1) hoch gezogen. Die Hubrollenbahn (1) schließt den Schrumpfraum nach unten ab. Ist die Hubrollenbahn (1) in der oberen Position am Erhitzer (2) angedockt, wird der Ventilator eingeschaltet und die erwärmte Luft beginnt zu zirkulieren. Der Schrumpfvorgang beginnt.

Nachdem die Schrumpfzeit abgelaufen ist, wird der Ventilator abgeschaltet, die Hubrollenbahn (1) abgesenkt und anschließend die Schiebetüren geschlossen.
Sobald die Hubrollenbahn (1) die untere Position erreicht hat, wird die geschrumpfte Palette auf das nachstehende Förderelement übergeben.

Der Schrumpffolienerhitzer (2) ist jetzt bereit für die nächste Palette.

Bei geeigneter Ware ist auch eine Anordnung denkbar bei der das Packgut vertikal von oben in den Schrumpfofen eingeführt wird.
Figur 1 und Figur 2 zeigt die Anordnung mit Ansaugstutzen (4)
Figur 3 zeigt die Anordnung mit abgesenktem Förderelement bzw. Hubrollenbahn (1)
Figur 4 zeigt die Anordnung mit angehobenem Förderelement bzw. Hubrollenbahn (1) wobei die Hubrollenbahn (1) den Erhitzer (2) und Schrumpfofen abdichtet und die Luftzirkulation ermöglicht.

## Patentansprüche

1. Anordnung zum Aufschrumpfen von Folie auf Packgut, bestehend aus
a) Hubrollenbahn (1)
b) Erhitzer (2) mit Ein- oder Auslassöffnung, in den mittels der Hubrollenbahn Packgut (3) verbringbar ist,
c) einem zwischen Hubrollenbahn und Erhitzer (2) gestaltetes Luftleitsystem zur Luftzirkulation,
**dadurch gekennzeichnet,**
d) **dass** das Luftleitsystem im Erhitzer (2) ein Luftleitdach aufweist und
e) der Erhitzer (2) einen Ansaugstutzen aufweist
f) das Luftleitsystem der Hubrollenbahn (1) über einen Luftabsaugkanal (4) verfügt, so dass durch das Anheben der Bahn (1) gleichzeitig eine Abdichtung zwischen dem Luftabsaugkanal (4) der Hubrollenbahn und dem Ansaugstutzen des Erhitzers erfolgt und während der Luftzirkulation eine Saugwirkung unter der Palette erzeugt, mittels derer sich die Folie fest an den unteren Bereich der Palette anlegt.

2. Anordnung nach Anspruch 1, **dadurch gekennzeichnet, dass** es sich dem Packgut um einen Papierstapel handelt.

## Claims

1. An assembly for heat shrinking foil onto packaged goods, consisting of:
a) a lifting roller conveyor (1),
b) a heater (2) having an inlet or outlet opening, into which packaged goods (3) can be delivered by means of the lifting roller conveyor,
c) an air guide system for air circulation designed between the lifting roller conveyor and the heater (2),
**characterised in that**
d) the air guide system inside the heater (2) has an air guide roof, and
e) the heater (2) has an intake socket,
f) the air guide system of the lifting roller conveyor (1) has an air extraction duct (4) so that, by lifting the conveyor (1), sealing is simultaneously accomplished between the air extraction duct (4) of the lifting roller conveyor and the intake socket of the heater and creates a suction effect underneath the pallet during the air circulation, by means of which the foil attaches firmly to the bottom area of the pallet.

2. The assembly according to claim 1, **characterised in that** the packaged goods are a stack of paper.

## Revendications

1. Disposition destinée au rétrécissement de films sur les marchandises à emballer, composée des éléments suivants :
a) convoyeur à rouleaux de levage (1)
b) réchauffeur (2) avec orifice d'entrée et de sortie, dans lequel la marchandise à emballer (3) peut être amenée au moyen du convoyeur à rouleaux de levage,
c) un système de conduite d'air entre le convoyeur à rouleaux de levage et le réchauffeur (2), assurant la circulation de l'air,
**caractérisée par le fait**
d) **que** le système de conduite d'air dans le réchauffeur (2) présente un plafond de conduite d'air et
e) **que** le réchauffeur (2) présente une tubulure d'aspiration
f) **que** le système de conduite d'air du convoyeur à rouleaux de levage (1) dispose d'un canal d'aspiration d'air (4), ce qui permet, par le levage du convoyeur (1), à la fois une étanchéification entre le canal d'aspiration d'air (4) du convoyeur à rouleaux de levage et la tubulure d'aspiration du réchauffeur et, pendant la circulation de l'air, la génération d'un effet d'aspiration sous la palette, permettant l'application ferme du film sur la zone inférieure de la palette.

2. Disposition conformément à la revendication n°1, **caractérisée par le fait que** la marchandise à emballer est une pile de papier.
